# EUROPÄISCHE PATENTSCHRIFT

(11) **EP 0 658 235 B1**
(45) Veröffentlichungstag und Bekanntmachung des Hinweises auf die Patenterteilung: **04.12.1996**
(21) Anmeldenummer: 93920688.4
(22) Anmeldetag: 27.08.1993
(51) Int. Cl.: E04D 13/14

(54) **DACHENTLÜFTER**
ROOF AIR-VENT PIPE
AERATEUR SE MONTANT SUR UN TOIT

(30) Priorität: 27.08.1992 DE 9211551 U
(43) Veröffentlichungstag der Anmeldung: 21.06.1995
(73) Patentinhaber: Klöber, Johannes, D-58242 Ennepetal (DE)
(72) Erfinder: KLÖBER, Johannes, D-58242 Ennepetal (DE); CRAEMER, Klaus, D-58339 Breckerfeld (DE)
(74) Vertreter: Rieder, Hans-Joachim, Dr.
(86) Internationale Anmeldenummer: EP9302319
(87) Internationale Veröffentlichungsnummer: WO9405876

(56) Entgegenhaltungen:
- EP-A- 0 276 389
- DE-U- 9 200 759
- FR-A- 2 135 680
- GB-A- 121 128
- GB-A- 1 310 059
- Week 8031, Derwent Publications Ltd., London, GB; AN 80-54049C & JP,A,55 078 750 (KUBOTA KK) 14. Juni 1980
- Week 8842, Derwent Publications Ltd., London, GB; AN 88-294443 & EP,A,0 287 045 (TSUTSUI, MORIWAKI) 19. Oktober 1988

## Beschreibung

Die Erfindung bezieht sich auf Dachentlüfter mit über die Oberseite einer metallenen Dacheindeckungsplatte vorstehendem Dom und von diesem über eine Kappe getragenem Lüftungsrohr, wobei der aus Kunststoff bestehende und ein Lüftungsrohr neigungsverstellbar lagernde Dom über einen Kragen an den Randbereich eines in die Dacheindeckungsplatte eingeschnittenen Loches angesetzt ist.

Ein Dachentlüfter dieser Art ist durch das DE-U-9 200 759 bekannt. Dort besteht die Dacheindekkungsplatte aus einer metallenen Haut, wie beispielsweise Blei, so daß eine solche Dacheindeckungsplatte auf das jeweilige Profil der sie umgebenden Dacheindeckungsplatten abstimmbar ist, also beispielsweise in eine Wellung überführt werden kann.

Aus der FR-A-2 135 680 existiert der Vorschlag, einer ebensolchen, beispielsweise aus Blei bestehenden Dacheindeckungsplatte den Randbereich eines Loches zur formtechnischen Anbindung einer Manschette oder eines Rohres aus einem Elastomer aufwärts gerichtet abzukanten.

Die EP-A-0 276 389 offenbart einen Dachentlüfter mit über die Oberseite einer integral angeformten Dacheindekkungsplatte vorstehendem Dom und von diesem über eine Kappe getragenem Lüftungsrohr, welcher das Lüftungsrohr neigungsverstellbar lagernde Dom ein Loch zum Dachraumseitigen Durchtritt des Rohres beläßt. Im Bereich der Randkante des Loches befinden sich diametral einander gegenüberliegende Lagertaschen des Domes zur Aufnahme je eines Scharnierzapfens des Lüftungsrohres.

Durch die JP-A-55 078 750 ist es schließlich bekannt, Kunststoffspritzmaterial eine metallene, beispielsweise kupferne Komponente in Form eines Pulvers beizugeben.

In Kenntnis dieser Vorgaben hat sich die vorliegende Erfindung die Aufgabe gestellt, einen gattungsgemäßen Dachentlüfter bei einfacher Herstellung gebrauchsvorteilhaft auszubilden.

Gelöst ist diese Aufgabe durch die im Anspruch 1 angegeben Erfindung.

Die daran anschließenden Ansprüche sind vorteilhafte Weiterbildungen des erfindungsgemäßen Dachentlüfters.

Zufolge solcher Ausgestaltung ist ein gattungsgemäßer Dachentlüfter erhöhten Gebrauchswerts erzielt. Die Zuordnungssicherheit ist verbessert. Eine Maßnahme zur Schaffung stabiler Lagertaschen besteht dabei darin, daß der Randbereich des Loches aufwärts abgekantet ist, im Bereich von Lagertaschen zur Innenseite hin freiliegt und mit diesem freiliegenden Bereich Gleitflächen zum Einführen von Scharnierzapfen des Lüftungsrohres bildet. Die Lagertaschen sind so zumindest partiell metallisch ausgekleidet; vor allem der Eingangsbereich der Lagertaschen erfährt eine einfach unter Nutzung des aufwärts abgekanteten Randbereich erzeugte Stabilisierung. Die Lagertaschen können sogar bis über den Stirnrand des aufwärts abgekanteten Lochrandes reichen. Bei der üblichen vertikalen Länge der Scharnierzapfen steht so immer noch ein Restbereich gegen den metallischen Abschnitt der Lagertasche an. In stabilisatorischer Hinsicht ist es außerdem günstig, daß außenseitig der Lagertaschen eine zweifache Absetzung der Mantelfläche des Domes vorliegt, zum einen die von der Ausrückung der Wandung zur Schaffung der Lagertasche herrührende und zum anderen aufgrund der metallischen Armierung durch den aufwärts abgekanteten Randbereich des Loches. Eine nicht nur haltbare, sondern zugleich auch dichte Zuordnung zwischen Dom und Eindekkungsplatte - mit entsprechender Auswirkung auch im Bereich der Lagertaschen -, ergibt sich durch Anspritzen des Domes an den Randbereich der Dacheindeckungsplatte. Das erfordert auch keine besondere Bearbeitung des eingeschnittenen Loches. Das entsprechend verzichtbare Finish wirkt sich zusätzlich auf die kostengünstige Ausbildung des Dachentlüfters aus. Optimiert ist die Festlegung dadurch, daß der Randbereich Löcher besitzt die von sich zwischen Gabelzinken des Kragens erstreckenden Brücken durchdrungen sind. Eine solche Randperforation stellt einerseits keine Schwächung des Randbereichs der Eindekkungsplatte dar und verhindert andererseits ein Klaffen der Gabelzinken, vor allem bei größerer Übergreiflänge. Ein weiteres Kennzeichen besteht darin, daß die Löcher im aufwärts abgekanteten Randbereich aus der Kreisform verzerrt sind. Bei noch nicht abgekantetem Zustand liegt ein senkrecht zur Erstreckungsebene der Dacheindeckungsplatte liegender Bohrzugang vor. Das beim anschließenden Abkanten des Randbereichs entstehende Verzerren der Löcher zu Langlöchern bringt eine verbreiterte Lochrandabstützung für die die Gabelzinken verbindenden Brücken. Selbst gewisse Verformungsspuren bedürfen keines Finishs. Sie werden von dem gabelförmigen Kragen des Domes der Sicht entzogen. Bei einer reinen Kupferbedachung ist eine vorteilhafte Angleichung des Domes etc. an die ebenfalls kupferne Dacheindeckungsplatte ermöglicht durch einen pulverförmigen Kupfer-Anteil als Einmischung in die Kunststoff-Spritzmasse des Domes. Der Kupferanteil liegt dabei auch oberflächlich frei. Dies bedeutet Verwitterungsfähigkeit mit dem Vorteil der Bildung von Edelrost, sprich Grünspan. Der exponierte Dom erhält dadurch ein der Bedachung entsprechendes Aussenen. Überdies ist es dabei schließlich noch von Vorteil, daß auch das Lüftungsrohr und die Kappe eine pulver- und/oder plättchenförmige Kupfer-Einmischung aufweisen, so daß sich der besagte Effekt auch hierauf erstreckt. Solche metallenen Beimischungen haben zugleich den Vorteil, daß die beispielsweise aus dunklerem Kunststoff bestehenden Teile des Dachlüfters keine so große Wärmeaufladung bringen, so daß sich diese Teile auch nicht verwerfen, was wiederum für den Bereich der partiell metallen ausgekleideten Lagertaschen von Vorteil ist.

Der Gegenstand der Erfindung ist nachstehend anhand zweier zeichnerisch veranschaulichten Ausführungsbeispiele näher erläutert. Es zeigt:
- Figur 1: den erfindungsgemäß ausgebildeten Dachentlüfter in Seitenansicht, gemäß ertsem Ausführungsbeispiel,
- Figur 2: den Schnitt gemäß Linie II-II in Figur 1, gegenüber Figur 1 vergrößert,
- Figur 3: eine Randverbindungsstelle zwischen Eindekkungsplatte und der anschließenden Bedachung, und zwar im Querschnitt, vergrößert,
- Figur 4: eine Variante dieser Randverbindungsstelle,
- Figur 5: den Dachentlüfter in Vorderansicht, und zwar von der Traufseite aus gesehen,
- Figur 6: den Schnitt gemäß Linie VI-VI in Figur 5, gegenüber Figur 5 vergrößert,
- Figur 7: eine Schnittpartie des Domes, stark vergrößert, und zwar den Kupfer-Anteil in punktförmigen Tupfern wiedergebend,
- Figur 8: eine Draufsicht auf den das Loch aufweisenden Abschnitt einer Dacheindeckungsplatte vor Aufwärts-Abkantung ihres Lochrandes zur Erzielung einer Ansatzstelle gemäß einem zweiten Ausführungsbeispiel der Erfindung,
- Figur 9: diese Eindeckungsplatte nach Durchführung der aufwärts gerichteten Abkantung des Lochrandes und bei schon spritztechnisch zugeordnetem Dom, geschnitten auf Höhe der Löcher,
- Figur 10: den Schnitt gemäß Linie X-X, jedoch vor Zuordnen des unteren, einen Scharnierzapfen tragenden Rohrteils und nur linksseitiger Darstellung der durch einen Lochrandabschnitt partiell ausgekleideten Lagertasche für den Scharnierzapfen und
- Figur 11: eine Ansicht gegen die Lagertasche vom Inneren des Domes her gesehen.

Der dargestellte Dachentlüfter beider Ausführungsbeispiele ist in seiner Ganzheit mit D bezeichnet.

Als die Dachhaut mitbildendes Basiselement des Dachentlüfters D dient eine Dacheindeckungsplatte 1. Sie besteht aus Metall, vorzugsweise Kupfer. Das entsprechende Kupferblech ist an seinen in der Dachneigung verlaufenden, also abfallenden Randkanten nach oben abgewinkelt. Der Winkelschenkel trägt das Bezugszeichen 2.

Einen gleichfalls nach oben gerichteten Winkelschenkel 3 weist auch die jeweils benachbarte, übliche Dacheindekkungsplatte 4 auf. Auch sie besteht aus Kupferblech.

Eine die beiden benachbarten Winkelschenkel 2, 3 überfangende Deckleiste 5 schließt die Verbindungsstelle abdichtend ab. Die Deckleiste 5 weist U-förmigen Querschnitt auf. Die U-Öffnung ist, unter Überfassen der Winkelschenkel 2, 3, nach unten gerichtet.

Statt einer separaten Deckleiste 5 besteht natürlich auch die Möglichkeit, den Winkelschenkel 2 als Deckleiste 5 in einen solchen U-förmigen Fortsatz weiterlaufen zu lassen, so daß auf diese Weise der benachbarte Winkelschenkel 3 gleichfalls dichtend überfangen wird (vgl. Figur 4).

im Bereich der first- oder traufseitig parallel verlaufenden Randkanten kann zum dortigen dichtschließenden Übergang eine Ausgestaltung wie in Figur 4 dargestellt greifen. Andererseits besteht aber auch die Möglichkeit der klassischen schindelartigen Überlappung. In Nähe der firstseitigen Randkante weisen die Dacheindeckungsplatten 1 und gegebenenfalls 4 die übliche, dachlattenübergreifende Haltenase 6 auf.

Der Dachentlüfter D ist mit einem die Oberseite der metallenen Dacheindeckungsplatte 1 überragenden Lüftungsrohr 7 bestückt. Besagtes Lüftungsrohr 7 setzt sich aus zwei Teilen zusammen, nämlich einem oberen Rohrteil 7' und einem unteren Rohrteil 7". Beide Teile sind miteinander verschraubt. Diese Schraubverbindung ist Gegenstand der europäischen Patentanmeldung 0 276 389 des Anmelders. Ihr Offenbarungsinhalt wird in die vorliegende Anmeldung vollinhaltlich mit einbezogen und unten weiter erläutert.

Das mit seinem unteren Rohrteil 7" bis in das Innere des Dachraumes reichende Lüftungsrohr 7 durchsetzt ein in die Dacheindeckungsplatte 1 eingeschnittenes, im wesentlichen ovales Loch L. Unter Berücksichtigung der erstrebten Neigungsverstellung des Lüftungsrohres 7 zur Ermöglichung einer lotrechten Ausrichtung desselben trotz in der Praxis unterschiedlicher Neigungswinkel der Dachflächen handelt es sich bezüglich des Loches L um ein Langloch mit in der Neigungsebene größerer Länge.

Vom Randbereich 8 des Loches L geht ein Dom 9 aus. Der dort angesetzte Dom 9 besitzt eine nach oben gehende, kuppelförmige Wölbung. Die Wölbungslinie läuft, in der Neigungsrichtung der Dacheindeckungsplatte 1 gesehen, um einen Radiuspunkt P. Der Radiuspunkt P liegt in geringem Abstand oberhalb der Oberseite der Dacheindeckungsplatte 1, schneidet die Längsmittelachse x-x des Lüftungsrohres 7 und bildet einen Drehpunkt.

Der Dom 9 besteht aus Kunststoff, insbesondere Hart-PVC. Er ist der Eindeckungsplatte 1 angespritzt. Der entsprechende Anspritzwulst geht deutlich aus der Schnittdarstellung in Figur 2 bzw. 6 hervor. Er bildet einen nach auswärts gerichteten Kragen 10. Das Umspritzungsmaterial ist ober- und unterseitig der Dacheindeckungsplatte 1 dickenmäßig gleich verteilt. Der Kragen 10 formt so praktisch eine am Fuß des Domes 9 unterbrechungsfrei umlaufende Gabelöffnung 11, die den Randbereich 8 aufnimmt und dichtend einfaßt. Der Gabelgrund legt sich verschließend gegen die einwärts gerichtete Randkante des Randbereichs 8. Eine solche "Einbettung" macht es verzichtbar, dem Randbereich ein besonderes Finish zu geben. Gegebenenfalls wird ein Haftvermittler für den Spritzvorgang beigegeben.

Zur Optimierung der erstrebten spritztechnischen Anbindung des Domes 9 ist der Randbereich 8 durchbrochen. Es handelt sich um eine Perforation, welche sich in Nähe der Randkante des Randbereichs erstreckt. Im Ausführungsbeispiel ist dies durch Löcher 12 erreicht. Die Lochreihe geht besonders deutlich aus Figur 5 hervor.

Über solche Löcher 12 entstehen Brücken 13, so daß das Material der als Gabelzinken 14 zu bezeichnenen Einfaßlippen in homogenem Verbund steht. Die Lippen respektive Gabelzinken 14 können nicht abklaffen. Sie sind unter Kreuzen der Gabelöffnung 11 aneinander verankert.

Auf Höhe der Randkante des Loches L, also des Randbereichs 8, sind dem Dom 9 Lagertaschen 15 angefcrmt. Sie sind in Richtung des Dachraumes offen und nehmen je einen Scharnierzapfen 16 auf. Solche Scharnierzapfen gehen an aiametral einander gegenüberliegenden Seiten, und zwar in einer gemeinsamen Querschnittsebene liegend, von der Mantelwand des Lüftungsrohres 7 aus. Sie sind angeformt.

Auch das Lüftungsrohr 7 besteht aus Kunststoff, vorzugsweise Hart-PVC.

Im Hinblick auf die Scharnierzapfen 16 handelt es sich um in der Rohrlängsachse ausgerichtete, endseitig halbkreisförmig konvex gerundete Leisten. Das obere Ende stützt sich an der Decke 17 der Lagertasche 15 ab. Figur 1 ist entnehmbar, daß die Flanken der Tasche dachraumseitig divergieren, so daß dem Schwenkbedarf des Lüftungsrohres 7 für die Neigungsverstellung Rechnung getragen ist.

Im Zentrum der oberen Rundung des Endes erstreckt sich der Radiuspunkt P.

Obwohl der Dom 9 semi-sphärisch gestaltet sein könnte, ist er doch raumparallel zu den Längsrandkanten der Eindeckungsplatte 1 eingezogen, und zwar im wesentlichen bis auf das Maß des Außendurchmessers des Lüftungsrohres 7, so daß zwei einen länglichen Schacht bildende Dom-Seitenwände 18 sich an die Mantelwand des im Querschnitt kreisrunden Lüftungsrohres 7 anschmiegen. Der so geschaffene längliche Schacht geht trauf- und firstseitig in eine engere, vorzugsweise der Rohrquerschnittswölbung angepaßte Kontur über.

Die kuppelförmige Oberseite des Domes 9 wird übergriffen von einem ebenfalls vom Lüftungsrohr 7 durchsetzten Haubenteil in Form einer Kappe 19. Über letztere stützt sich das Lüftungsrohr 7 ab. Zumindest die auf der Oberseite des Domes 9 geführt aufliegende Innenseite der Kappe 19 ist formpassend gestaltet. Die Kappe läßt sich, so geführt in der Neigungsebene, praktisch kugelgelenkartig verschieben und damit der Neigungswinkel des Lüftungsrohres 7 zur Dacheindeckungsplattenebene hin verstellen, und zwar entsprechend dem Längenmaß des länglichen Loches L respektive der Ausdehnung des oben beschriebenen Schachtes in der Decke des Domes 9.

Firstseitig ist die Ebene der Dacheindeckungsplatte 1 in Richtung des Dachraumes eingezogen. Die entsprechende Einziehung trägt das Bezugszeichen 20. Sie liegt als Rinne um den dort entsprechend tiefergelegten Fuß des Domes 9. Die besagte, den Fuß umschreibende Rinne erlaubt das verstellbedingte Eintauchen der Kappe 19 mit ihrem dortigen Kappenrand 21. Der Dom 9, respektive ein Teilabschnitt der Dom-Seitenwände 18, und die anschließende Querrundung des dortigen Domendes gehen also nicht direkt in den peripheren Anspritzwulst respektive Kragen 10 über, sondern erst im Anschluß an die Bildung der rinnenartigen Einziehung 20. Durch die Einziehung 20 entsteht überdies eine gewisse Polydirektionalität von Wandungsabschnitten, was zu einer äußerst wirksamen Versteifung der firstseitigen Hälfte des Domes beiträgt und im übrigen auch die Anbindung an die Dacheindeckungsplatte noch weiter stabilisiert.

Die beiden Rohrteile 7', 7" sind, wie schon angedeutet, miteinander verschraubt. Die diesbezügliche Kupplungsstelle trägt das Bezugszeichen K. Sie befindet sich kurz oberhalb des Kragens 19, welcher sich nach oben hin noch in eine Stulpe 22 fortsetzt. An deren Stirnfläche 23 stützt sich eine horizontal umlaufende Schulter 24 eines Bundes 25 des oberen Rohrteils 7' ab. Letzterer (25) ist der Mantelwand des oberen Rohrteiles 7' angeformt. Einwärts versetzt schließt an den Bund 25 ein Außengewindeabschitt 26 des oberen Rohrteiles 7' an, welcher Außengewindeabschnitt 26 mit einem passenden Innengewindeabschnitt 27 des unteren Rohrteiles 7' zusammenwirkt. Die nutzbare Gewindeeingriffslänge ist kürzer als der stützaktive Überstand der Stirnfläche 23, so daß über die Kupplungsstelle K im verein mit der Abstützung der Scharnierzapfen 16 an der Decke 17 der Gabelzinken 14 eine Ver- und Feststellvorrichtung vorliegt, die also die eingestellte Ausrichtung des Lüftungsrohres 7 zum Dom hin lösbar fixiert.

Um auch dem der Dacheindeckungsplatte 1 angeformten Dom 9 farblich das gleiche Aussehen zu verleihen, enthält die den Dom bildende Spritzmasse eine Einmischunq eines pulverförmigen Kupfer-Anteils. Dieser vermittelt anfänglich die typische Kupferrotfärbung und macht im übrigen auch die Edelrostbildung mit. Beide Teiie nehmen mit der Zeit eine grünspanartige Färbung an. In Figur 7 ist ein Wandungsabschnitt des Domes 9, genauer seiner Seitenwände 18 dargestellt. Die Einmischung ergibt sich aus einem punkteartigen Eintrag. Sie verkörpern den Kupfer-Anteil 28, der nicht nur aus der Außenfläche 29 bewitterungsfähig hervorragt, sondern auch noch weiter in die Tiefe homogen verteilt eingebettet ist. vorzugsweise ist der gesamte Querschnitt mit Kupfer-Anteil 28 versetzt, wie das auch durch die symbolische Punktierung seine Andeutung findet.

Der allmähliche Abbau des Bindemittels der wandbildenden Kunststoff-Spritzmasse legt nach und nach zugleich auch immer wieder die pulverförmigen Kupferpartikel frei. Das geht über längste Standzeiten.

Die entsprechend gleichfarbene Bewitterung ist nicht alleine auf den Dom 9 beschränkt, sondern auch für die anderen im Spritzverfahren erstellten Teile angewandt, so daß auch das Lüftungsrohr 7 und die Kappe 19 einschließlich Stulpe 22 eine pulver- und/oder plättchenförmige Kupfer-Einmischung aufweisen bzw. enthalten.

Der Kupfer-Anteil 28 liegt zwischen 5 und 30%. Die Plättchengröße beträgt ca. 50 My, die des Kupferpulvers liegt bei 1 bis 5 My.

Das Anspritzen des Domes erscheint selbsterklärend, weshalb auf eine Darstellung der Spritzvorrichtung verzichtet ist.

Der Dom 9 könnte auch durch Klebung angesetzt sein.

Was nun den Dachentlüfter D gemäß dem zweiten Ausführungsbeispiel (Fig. 8 bis 11) betrifft, so ist auch hier der Randbereich 8 mit dem Kragen 10 des Domes 9 spritztechnisch verbunden, jedoch mit dem baulichen Unterschied, daß der Dom 9 nun an eine Aufwärts-Abkantung des Lochrandes angespritzt ist. Der Randbereich 8 respektive Lochrand selbst ist die Aufwärts-Abkantung Die Bezugsziffern sind sinngemäß angewandt. Die Aufwärts-Abkantung des Lochrandes 8 geht deutlich aus Figur 10 hervor. Die entsprechende Abkantungslinie heißt 30. Sie verläuft überall gleich randbeabstandet zum Loch L und ist als Strich-Punkt-Linie ausgeführt. Die Löcher 12 erstrecken sich in größerer Nähe zum Lochrand als zur besagten Linie 30. Sie (12) werden allesamt senkrecht zur Ebene der Dacheindeckungsplatte 1 gebohrt oder gestanzt. In um 90° dachaußenseitig abgewinkelter Stellung verläuft die Loch- oder Stanz-Achse dann parallel zur Erstreckungsebene der Dacheindeckungsplatte.

Da der aufwärts abgekantete Bereich des Lochrandes zum Inneren hin mehr und mehr der Längsdehnung in der ovalen Umlaufrichtung ausgesetzt ist, weisen die Löcher 12 in aufwärts abgekanteten Zustand des Randbereichs 8 eine längs orientierte Verzerrung auf, d. h. die die erläuterten Brücken 13 bildenden Materialabschnitte finden in der allgemeinen Lastrichtung des Domes 9 und der damit verbundenen Bauteile eine verbreiterte Abstützfläche am Lochrand vor. Die in Figur 8 dargestellte das Loch L umschreibende Randkante hat nämlich in hochgefaltetem Zustand des Randbereichs eine der Abkantlinie 30 entsprechende Kantenlänge. Die Abkantlinie 30 bleibt in der sogenannten neutralen Faser, die Lochrandkante hat die maximale Dehnlänge. Etwaige aus der Abkantung herrührende Werkspuren verschwinden im Kragen 10 des spritztechnisch zugeordneten Domes 9. Es bedarf keiner besonderen Nachbearbeitung des Randbereichs 8.

In der Zone, in welcher die oben beschriebene Lagertasche 15 ausgebildet ist, ist der Randbereich 8 lochfrei gehalten. Die Unterbrechung der praktisch gleich beabstandeten Löcher 12 in dieser Zone wird aus Figur 8 deutlich. In der die Lagertasche 15 bildenden Zone ist auch der innere Gabelzinken 14 des angespritzten Kragens 11 weggelassen, und zwar dies ebenenmäßig so, daß der aufwärts abgekantete Lochrand 8 im Bereich seiner beiden Lagertaschen 15 zur Innenseite der Lagertaschen 15 hin freiliegt. Die dem Loch L zugekehrte Seite des abgekanteten Lochrandes 8 bildet Gleitflächen 31. Die Lagertaschen 15 sind so partiell ausgekleidet und besonders reibungs- und stützstabil in Bezug auf das Einführen und Lagern der Scharnierzapfen 16 des Lüftungsrohres 7. Die Abstützung geschieht über die nach auswarts, also voneinander wegweisenden Stirnflächen der vertikal langovalen Scharnierzapfen 16. vor allem der Schachteingang ist so bestens armiert. Es findet keinerlei Abheben oder gar ein Verzerren des Kragens 10 statt. Die Dichtigkeit ist optimal erreicht, zumal der aufwärts abgekantete Lochrand 8 als Stehkragen über die Oberseite der Dacheindekkungsplatte 1 vorsteht. Auch im nicht durch die genutzte Gleitfläche 31 abgedeckten Grund der Lagertasche 15, genauer im ihrer Decke 17 näherliegenden nackten Abschnitt, unterbleibt eine mechanische Beanspruchung insofern, als sich die Lagertaschen 15 bis über den nach oben gerichteten Stirnrand 32 des aufwärts abgekanteten Lochrandes 8 ebenengleich fortsetzt.

Andererseits ergibt sich aber im Bereich der Scharnierstelle zwischen Dom 9 und neigungsverstellbarem Rohr 7 keine materialmäßige Schwächunq bzw. Reduzierung aer Dom-Seitenwände 18, da der die Lagertasche 15 bildende Bereich durch Materialversatz gebildet ist, also Ausstülpung eines seitlichen Wandungsabschnitts. Das geht deutlich aus den Figuren 2 und 10 hervor. Durch die Ausstülpung entsteht außenseitig der Lagertaschen 15 eine zweifache treppenförmige Absetzung der Mantelfläche respektive Seitenwände 18 des Domes 9. Die erste, oben liegende Abstufung ist mit 33 bezeichnet und gibt die Außenkontur der Lagertasche wieder, die zweite, darunter liegende Abstufung 34 bildet den Anteil des Wandungsversatzes, der durch die Dicke des relativ dünnen Bleches der Dacheindeckungsplatte 31 entsteht. Diese Stufe kann sich auch ringsherum um den Fuß des Domes 9 fortsetzen.

Im Hinblick auf die farbliche Anpassung des Domes und des Rohres greifen hier die oben erwähnten Mittel. Beim zweiten Ausführungsbeispiel ist die den Verstellbereich vergrößernde Einziehung 20 weggelassen. Sie kann beim zweiten Ausführungsbeispiel in gleicher Weise realisiert sein.

## Patentansprüche

1. Dachentlüfter (D) mit über die Oberseite einer metallenen Dacheindeckungsplatte (1) vorstehendem Dom (9) und von diesem über eine Kappe (19) getragenem Lüftungsrohr (7), wobei der aus Kunststoff bestehende und ein Lüftungsrohr (7) neigungsverstellbar lagernde Dom (9) über einen Kragen (10) an den Randbereich (8) eines in die Dacheindeckungsplatte (1) eingeschnittenen Loches (L) angesetzt ist, dadurch gekennzeichnet, daß der Randbereich (8) des Loches (L) aufwärts abgekantet ist, im Bereich von Lagertaschen (15) zur Innenseite hin freiliegt und mit diesem freiliegenden Bereich Gleitflächen (31) zum Einführen von Scharnierzapfen (16) des Lüftungsrohres (7) bildet.

2. Dachentlüfter nach Anspruch 1, dadurch gekennzeichnet, daß sich die Lagertaschen (15) bis über den Stirnrand des aufwärts abgekanteten Randbereichs (8) hinaus fortsetzen.

3. Dachentlüfter nach einem oder mehreren der vorhergehenden Ansprüche, dadurch gekennzeichnet, daß außenseitig der Lagertaschen (15) eine zweifache, treppenförmige Absetzung (33,34) der Mantelfläche bzw. Seitenwände (18) des Domes (9) vorliegt.

4. Dachentlüfter nach einem oder mehreren der vorhergehenden Ansprüche, dadurch gekennzeichnet, daß der Dom (9) an den Randbereich (8) der Dacheindeckungsplatte (1) angespritzt ist.

5. Dachentlüfter nach einem oder mehreren der vorhergehenden Ansprüche, dadurch gekennzeichnet, daß der Randbereich (8) Löcher (12) besitzt, die von sich zwischen Gabelzinken (14) des Kragens (10) erstreckenden Brücken (13) durchdrungen sind.

6. Dachentlüfter nach Anspruch 5, dadurch gekennzeichnet, daß die Löcher (12) im aufwärts abgekanteten Lochrand (8) aus der Ursprungs-, insbesondere Kreisform verzerrt sind.

7. Dachentlüfter nach den Ansprüchen 1 und 4, gekennzeichnet durch einen pulverförmigen Kupfer-Anteil (28) als Einmischung in die Kunststoff-Spritzmasse des Domes (9).

8. Dachentlüfter nach den Ansprüchen 1,4 und 7, dadurch gekennzeichnet, daß auch das Lüftungsrohr (7) und die Kappe (19) eine pulver- und/oder plättchenförmige Kupfer-Einmischung aufweisen.

## Claims

1. Roof vent (D) having a dome (9) projecting over the upper side of a metallic roofing plate (1) and a ventilating pipe (7) supported by the latter through a hood (19), the dome (9) consisting of plastic and supporting a ventilating pipe (7) capable of having its inclination adjusted being attached through a collar (10) at the peripheral region (8) of a hole (L) cut into the roofing plate (1), characterised in that the peripheral region (8) of the hole (L) is bent upwardly, is open towards the inner side in the region of bearing pockets (15) and together with this open region forms sliding surfaces (31) for the introduction of hinge pins (16) of the ventilating pipe (7).

2. Roof vent according to Claim 1, characterised in that the bearing pockets (15) continue out beyond the front edge of the upwardly bent peripheral region (8).

3. Roof vent according to one or several of the preceding claims, characterised in that on the outside of the bearing pockets (15) there is a twofold, stepped drop-down (33, 34) of the casing surface or side walls (18) of the dome (9).

4. Roof vent according to one or several of the preceding claims, characterised in that the dome (9) is injection moulded to the peripheral region (8) of the roofing plate (1).

5. Roof vent according to one or several of the preceding claims, characterised in that the peripheral region (8) has holes (12) which are pierced by bridges (13) extending between fork tines (14) of the collar (10).

6. Roof vent according to Claim 5, characterised in that in the upwardly bent perforated edge (8), the holes (12) are distorted out of the original, especially circular, shape.

7. Roof vent according to Claims 1 and 4, characterised by a proportion of powdered copper (28) as admixture in the plastic injection moulding compound of the dome (9).

8. Roof vent according to Claims 1, 4 and 7, characterised in that the ventilating pipe (7) and the hood (19) also contain a powdery and/or flaky copper admixture.

## Revendications

1. Aérateur de toiture (D), comportant, en saillie au-dessus de la face supérieure d'une plaque de toiture métallique (1), un dôme (9) et supporté par celui-ci par l'intermédiaire d'un chapeau (19), un conduit de ventilation (7), ce dôme (9), réalisé en matière plastique et supportant le conduit de ventilation (7) de manière à permettre l'inclinaison réglable de ce dernier, étant fixé par l'intermédiaire d'une collerette (10) à la zone de bordure (8) d'une ouverture (L) découpée dans la plaque de toiture (1), caractérisé en ce que la zone de bordure (8) de l'ouverture (L) est repliée vers le haut est dégagée sur la face intérieure dans la zone de poches de palier (15), et forme avec cette zone dégagée des surfaces de glissement (31) pour l'insertion de têtons de charnière (16) du conduit de ventilation (7).

2. Aérateur de toiture selon la revendication 1, caractérisé en ce que les poches de palier (15) se prolongent vers l'extérieur au-delà du bord frontal de la zone de bordure (8) repliée vers le haut.

3. Aérateur de toiture selon l'une au moins des revendications précédentes, caractérisé en ce que, du côté extérieur des poches de palier (15), la surface d'enveloppe ou les parois latérales (18) du dôme présentent un décrochement double (33, 34), en forme de marche.

4. Aérateur de toiture selon l'une au moins des revendications précédentes, caractérisé en ce que le dôme (9) est moulé par injection sur la zone de bordure (8) de la plaque de couverture de toit (1).

5. Aérateur de toiture selon l'une au moins des revendications précédentes, caractérisé en ce que la zone de bordure (8) présente des trous (12), dans lesquels pénètrent des ponts (13) s'étendant entre les bras de fourches (14) de la collerette (10).

6. Aérateur de toiture selon la revendication 5, caractérisé en ce que les trous (12) sont déformés à la bordure du trou (8) repliée vers le haut, par rapport à la forme initiale, en particulier la forme circulaire.

7. Aérateur de toiture selon les revendications 1 et 4, caractérisé par un apport de cuivre sous forme de poudre (28) en tant que constituant dans la masse de matière plastique à mouler par injection.

8. Aérateur de toiture selon les revendications 1, 4 et 7, caractérisé en ce que le conduit de ventilation (7) et le chapeau (19) comportent également comme composant de mélange du cuivre sous forme de poudre et/ou de paillettes.
